# EUROPÄISCHE PATENTSCHRIFT

(11) **EP 3 921 249 B1**
(45) Veröffentlichungstag und Bekanntmachung des Hinweises auf die Patenterteilung: **16.11.2022**
(21) Anmeldenummer: 20702604.8
(22) Anmeldetag: 28.01.2020
(51) Int. Cl.: B65D 85/68

(54) **ELEKTRONIKMODUL, TRANSPORTCONTAINER, SEE-, LUFT- ODER LANDFAHRZEUG, UND VERWENDUNG EINES ELEKTRONIKMODULS**
ELECTRONIC MODULE, TRANSPORT CONTAINER, MARINE, AIR OR LAND VEHICLE, AND USE OF AN ELECTRONIC MODULE
MODULE ÉLECTRONIQUE, CONTENEUR DE TRANSPORT, NAVIRE, AÉRONEF OU VÉHICULE TERRESTRE, ET UTILISATION D'UN MODULE ÉLECTRONIQUE

(30) Priorität: 04.02.2019 DE 102019201408
(43) Veröffentlichungstag der Anmeldung: 15.12.2021
(73) Patentinhaber: ATLAS ELEKTRONIK GmbH, 28309 Bremen (DE); thyssenkrupp AG, 45143 Essen (DE)
(72) Erfinder: BARG, Ulrich, 28279 Bremen (DE)
(74) Vertreter: thyssenkrupp Intellectual Property GmbH
(86) Internationale Anmeldenummer: PCT/EP2020/051970
(87) Internationale Veröffentlichungsnummer: WO 2020/160957

(56) Entgegenhaltungen:
- US-A1- 2013 032 310
- US-A1- 2017 244 225

## Beschreibung

Die Erfindung betrifft ein Elektronikmodul zur mobilen See-, Land- und Luftverladung, einen Transportcontainer umfassend das Elektronikmodul und ein See-, Luft- oder Landfahrzeug umfassend das erfindungsgemäße Elektronikmodul.

Aufgrund sich stetig verändernder Rahmenbedingungen und einer zunehmenden Komplexität der verschiedenen mechanischen und elektronischen Komponenten eines Forschungs- oder Kriegsschiffes, müssen immer mehr verschiedene und wechselnde Aufgaben bewältigt werden. Gleichzeitig bleibt das hierfür zur Verfügung stehende Raumangebot in der Regel jedoch konstant.

Beispiele für derartige Schiffe sind moderne Fregatten und Korvetten. In der Regel werden Fähigkeiten zur klassischer Luft- und Seeraumüberwachung, U-Boot Jagd (ASW (antisubmarine-warfare)) gefordert. Neuere Aufgabenstellungen, insbesondere bei Katastrophen- und Hilfseinsätzen sowie bei asymmetrischen Einsatzprofilen (Kommandoeinsätze, Piraten- und Terrorismusbekämpfung) fordern hierzu häufig jedoch deutlich andere Fähigkeiten und technische Lösungen. Eine dauerhafte Ausstattung mit entsprechenden Gerätschaften für alle geforderten Fähigkeitsprofile ist jedoch in der Regel mit sehr hohen Kosten und technischen Aufwand verbunden.

Eine Möglichkeit zur flexiblen Gestaltung der Einsatzfähigkeiten ergibt sich mit der Modularisierung einzelner Komponenten. So können beispielsweise Module mit elektronischen Komponenten je nach Anforderungsprofil ausgetauscht werden.

Ein Beispiel für elektronische Module stellen Rechner und Systeme zur Auswertung von Unterwasserortungssystemen dar. Diese zur Überwachung von U-Booten notwendigen Module sind nur bei speziellen Aufgabenstellungen erforderlich.

Unterwasserortungssysteme wie SONAR (sound navigation and ranging) Systeme werden seit über hundert Jahren vor allem in militärischen Anwendungen eingesetzt. Hierbei ist im Wesentlichen zwischen aktiven und passiven (Sonar-) Ortungssystemen zu unterscheiden. Während aktive Systeme, beispielsweise das während des zweiten Weltkrieges entwickelte ASDIC System (Anti Submarine Detection Investigation Committee), Schallwellen aussenden und empfangen, werden in passiven Systemen nur die von der Umgebung emittierten Signale empfangen und anschließend ausgewertet. Der Vorteil passiver Systeme liegt darin, dass diese keine selbst lokalisierbaren Signale aussenden. Allerdings gestaltet sich die präzise räumliche Ortung von Unterwasserobjekten alleine über passive Systeme schwieriger. Bei vielen Über- und Unterwasserfahrzeugen kommen daher in der Regel und in Abhängigkeit vom Aufgabenprofil sowohl passive als auch aktive Sonarsysteme zum Einsatz.

Auch im zivilen Bereich, beispielsweise in Forschungsschiffen, lassen sich modulare Elektronikmodule vielfältig einsetzen. So können je nach Forschungsauftrag verschiedene Module, beispielsweise zur Auswertung von Daten aus der Tiefsee oder aus oberflächennahen Wasserschichten, unterschiedliche Messdaten verarbeiten.

Aufgrund der Verwendung der Module in Schiffen müssen diese besondere Anforderungen erfüllen. Neben eine durch die Tonnage des Schiffes vorgegebenen Begrenzung der Größe, müssen die Module gegenüber Salzwasser, Sturm und Temperaturschwankungen beständig sein. Zudem müssen eine gegenüber dem Seegang stabile Befestigung und eine Schockbeständigkeit gegenüber Explosionen gegeben sein. Gleichzeitig müssen die Module leicht und wenn möglich in kurzen Zeiträumen getauscht werden können. Die genannten Anforderungen gelten in analoger Weise auch für die Verwendung von Modulen in Luft- und Landfahrzeugen.

EP 2 492 713 A1 offenbart eine Schleppsonaranlage sowie ein Verfahren zum Durchführen einer Sonarmission mittels einer derartigen Schleppsonaranlage. Die Erfindung offenbart unter anderem eine Schleppsonaranlage mit einer Schleppantenne, einer Verbringungseinrichtung und einer Signalverarbeitungseinrichtung.

WO 2012/113885 A1 offenbart einen allseits verschließbaren Seecontainer mit einem Grundgerüst welches vier Ecksäulen, einen dachseitigen Rahmen und eine bodenseitige Rahmenkonstruktion aufweist.

US 2013/0032310 A1 offenbart ein Elektronikmodul umfassend einen Basisrahmen und einen Schaltschrank, der über Verbindungselemente mit dem Basisrahmen verbunden ist.

Die vorliegende Erfindung hat die Aufgabe ein leicht austauschbares Elektronikmodul bereitzustellen, welches gleichzeitig sicher und stabil innerhalb des betreffenden Schiffes oder anderen Fahrzeuges angeordnet ist.

Die Aufgabe der Erfindung wird überraschenderweise durch ein Elektronikmodul zur mobilen See-, Land- und Luftverladung gemäß Anspruch 1 gelöst. Weitere vorteilhafte Ausgestaltungen finden sich in den abhängigen Ansprüchen.

Die Erfindung umfasst des Weiteren einen Transportcontainer umfassend das erfindungsgemäße Elektronikmodul.

In einer weiteren Ausgestaltung umfasst die Erfindung ein See-, Luft- oder Landfahrzeug umfassend einen erfindungsgemäßen Transportcontainer.

Die Erfindung umfasst des Weiteren die Verwendung des erfindungsgemäßen Elektronikmoduls und/oder des erfindungsgemäßen Transportcontainers in Fregatten, Korvetten, Schnellboten, U-Booten, Zerstörern, Seefernaufklärungsflugzeugen, ASW-Hubschraubern und -Flugzeugen, Transportflugzeugen, Lastkraftwagen und/oder gepanzerten Fahrzeugen.

Das erfindungsgemäße Elektronikmodul zur mobilen See-, Land- und Luftverladung umfasst mindestens die folgenden Komponenten. Ein Basisrahmen umfasst einen Hauptrahmen und einen mit dem Hauptrahmen verbundenen Nebenrahmen. Der Hauptrahmen und der Nebenrahmen umfassen bevorzugt Metallrahmen sowohl als Vollkörper oder auch als Hohlkörper. Alternativ können die Rahmen auch aus Gewichtsgründen aus polymeren Werkstoffen oder Kompositwerkstoffen gefertigt sein. Mit dem Hauptrahmen ist ein Stützrahmen orthogonal verbunden. Der Ausdruck "Rahmen" schließt im Sinne der Erfindung auch 3 oder mehrseitige, teilweise offene (d.h. nicht vollständig entlang der Rahmenelemente geschlossene) Rahmen mit ein. Die "Rahmen" können auch erst durch die Verbindung von Hauptrahmen und Nebenrahmen, beziehungsweise Hauptrahmen und Stützrahmen jeweils geschlossene Rahmen bilden. In diesem Fällen teilen sich Hauptrahmen und Nebenrahmen, beziehungsweise Hauptrahmen und Stützrahmen jeweils (mindestens ein) gemeinsame Rahmenelemente. Der Ausdruck "orthogonal verbunden" beschreibt einen Stützrahmen welcher mit dem Hauptrahmen verbunden ist und zum Hauptrahmen näherungsweise einen Winkel von 90° aufweist. Der Ausdruck "näherungsweise" umfasst bevorzugt Winkel von 80° bis 100°. Der Ausdruck "verbunden" beschreibt beispielsweise geschweißte, genietete, geklammerte oder nahtlose Verbindungen zwischen den Rahmen (Hauptrahmen, Nebenrahmen und Stützrahmen. Eine nahtlose Verbindung kann auch beispielsweise durch eine Fertigung der Rahmen Hauptrahmen, Nebenrahmen und/oder Stützrahmen in einem Werkstück (Einfüllen der Metallschmelze, Formgebung und Abkühlung) erfolgen. Innerhalb des Hauptrahmens ist mindestens ein Innen- oder Querträger angeordnet. Der Innen- oder Querträger kann sowohl durchgängig als auch verzweigt innerhalb des Hauptrahmens angeordnet sein. Das erfindungsgemäße Elektronikmodul umfasst des Weiteren mindestens einen Schaltschrank. Der Ausdruck "Schaltschrank" umfasst im Sinne der Erfindung bevorzugt Behälter, Schränke und/oder Kisten zur Aufnahme und zum Betrieb von elektronischen Komponenten zur Datenverarbeitung. Dies umfasst beispielsweise Computer, Schnittstellen, Eingabegeräte, Elemente zur Stromversorgung und Kühlelemente. Bevorzugt weißt der Schaltschrank eine Abschirmung gegenüber Elektromagnetischer Strahlung und Elektromagnetischen Impulsen (EMP) auf. Der Schaltschrank ist über Verbindungselemente mit dem Stützrahmen und mit dem Querträger und/oder Hauptrahmen verbunden. Der Ausdruck "Verbindungselemente" umfasst Elemente (beispielsweise aber nicht beschränkend Federelemente) zur Befestigung/Einhängung des Schaltschranks zwischen den Hauptrahmen und dem Stützrahmen. Gleichzeitig muss die Befestigung in der Lage sein, plötzlich auftretende Kräfte (beispielsweise Schockwellen von Explosionen) abzupuffern. Weiterhin umfasst das erfindungsgemäße Elektronikmodul eine Eingabe- und Steuerungseinheit angeordnet auf dem Nebenrahmen. Die Eingabe- und Steuerungseinheit ist bevorzugt über elektrische/optische Leitungen mit dem Elektronikmodul verbunden. Der Ausdruck "über elektrische/optische Leitungen mit dem Elektronikmodul verbunden" umfasst insbesondere Elektrische/optische Verbindungen und Bauteile zur Datenübertragung. Der Ausdruck "Eingabe- und Steuerungseinheit" umfasst geeignete elektronische Bauteile (Monitore, Eingabegeräte, Computer, Speicherelemente, Elemente zur Datenübertragung) zur Ausgabe der im Schaltschrank verarbeiteten Daten.

Bevorzugt umfassen die Verbindungselemente Federelemente, besonders bevorzugt Drahtseilfederelemente mit einer Lagerungsfrequenz von 2 Hz bis 10 Hz, bevorzugt 4 Hz bis 8 Hz. Die genannten Frequenzbereiche ermöglichen eine ausreichende Absorbierung von Schockwellen, beispielsweise hervorgerufen von Explosionen.

Weiterhin bevorzugt weisen die Federelemente eine Schockbeständigkeit und/oder Vibrationsbeständigkeit gemäß BV 0240 und/oder BV 0230 auf.

Bevorzugt weißt der Stützrahmen Stabilisierungsträger auf, besonders bevorzugt sind die Stabilisierungsträger mit dem Hauptrahmen und dem Stützrahmen verbunden.

In einer bevorzugten Ausführungsform umfassen der Hauptrahmen und/oder der Nebenrahmen und/oder der Querträger und/oder der Stützrahmen und/oder die Stabilisierungsträger, bevorzugt verschweißte, Hohlprofile.

Bevorzugt enthalten der Hauptrahmen und/oder der Nebenrahmen und/oder der Querträger und/oder der Stützrahmen und/oder die Stabilisierungsträger Baustahl, Edelstahl, Polymere und/oder Verbundwerkstoffe. Die Auswahl der jeweiligen Materialien richtet sich dabei nach den Anforderungen an das Gesamtgewicht, Stabilität und den Einsatzzweck.

Weiterhin bevorzugt weisen der Hauptrahmen und/oder der Nebenrahmen und/oder der Querträger und/oder der Stützrahmen Heißaugen, Zapfen und/oder Schraubverbindungen auf. Die Auswahl der jeweiligen Befestigungsmittel richtet sich dabei nach den Anforderungen an das Gesamtgewicht, zu erwartende Belastung, Stabilität und den Einsatzzweck. Die Befestigungsmittel erlauben eine sichere Befestigung des Elektronikmoduls, beispielsweise auf der Bodenplatte des Transportcontainers oder im dafür ausgerüsteten Raum eines Schiffes.

In einer bevorzugten Ausführung ist der Schaltschrank mit einem Schleppsonar zur Auswertung der vom Schleppsonar empfangenen Signale reversibel verbunden. Der Ausdruck "verbunden" umfasst insbesondere elektrische/optische (Glasfaser) Verbindungen und Bauteile zur Datenübertragung, welche eine Verarbeitung der vom Schleppsonar emittierten Signale in den Rechnern des Schaltschranks ermöglichen. Besonders bevorzugt umfasst das Schleppsonar mindestens eine Schleppantenne, eine Verbringungseinrichtung, eine Signalverarbeitungseinheit und eine Steuerkonsole. Ein beispielhafter Aufbau eines Schleppsonars findet sich beispielsweise in der EP 2 492 713 A1, [0010], [0024] bis [0051]. Die Verwendung des Schaltschranks zusammen mit einem Schleppsonar ermöglicht mit relativ geringem Aufwand die U-Boot Überwachung auch auf Schiffen, welche anders als beispielsweise Fregatten und Zerstörer, nicht von der Grundausstattung her über ASW-Fähigkeiten verfügen.

Das Elektronikmodul weist Schnellverschlüsse und/oder Stecker zur Versorgung mit Kühlwasser, Strom und/oder Daten auf.

Weiterhin bevorzugt sind die Eingabe- und Steuerungseinheit und/oder der Schaltschrank mit einer elektromagnetischen Abschirmung versehen.

Bevorzugt ist der Basisrahmen über Zapfen mit Hülsen mit einem Boden auf einem See-, Luft- oder Landfahrzeug verbindbar. Der Ausdruck "verbindbar" umfasst im Sinne der Erfindung Vorrichtungen am Basisrahmen, beispielsweise Ausnehmungen oder Öffnungen, welche eine Verbindung des Basisrahmens des Elektronikmoduls mit dem Boden, beispielsweise eines Schiffes, ermöglichen.

Die Erfindung umfasst des Weiteren einen Transportcontainer umfassend eine Containerhülle, eine Bodenplatte und ein auf der Bodenplatte befestigtes, wie voranstehend beschriebenes Elektronikmodul. Der Ausdruck "Containerhülle" umfasst u.a. sowohl die Stützträger als auch die Seitenwände und Türen. Geeignete Beispiele finden sich z.B. in der WO 2012/113885 A1, insbesondere auf den Seiten 8 bis 14. Der Transportcontainer ermöglicht einen einfachen und flexiblen Transport des Elektronikmoduls, beispielsweise von einem Seefahrzeug zu einem anderen Seefahrzeug oder in einen Wartungsbereich. Bevorzugt ist der Basisrahmen des Elektronikmoduls über Zapfen mit Hülsen auf der Bodenplatte verbunden. Diese Befestigungsart ermöglicht eine sichere und beständige Befestigung des Elektronikmoduls im Transportcontainer, beispielsweise bei starkem Seegang oder Erschütterungen während des Transportes und stellt die Schocksicherheit bzw. Vibrationssicherheit des Elektronikmoduls im Betrieb an Bord sicher.

Die Erfindung umfasst des Weiteren ein See-, Luft- oder Landfahrzeug umfassend ein erfindungsgemäßes Elektronikmodul und/oder einen erfindungsgemäßen Transportcontainer. Bevorzugt umfassen die See-, Luft- oder Landfahrzeuge, Fregatten, Korvetten, Zerstörer, Schnellbote, U-Boote, Seefernaufklärungsflugzeuge, ASW-Hubschrauber und -Flugzeuge, Transportflugzeuge, Lastkraftwagen und/oder gepanzerte Fahrzeuge.

Die Erfindung umfasst des Weiteren die Verwendung des erfindungsgemäßen Elektronikmoduls und/oder des Transportcontainers auf verschiedenen Trägern wie Forschungsschiffen, Fregatten, Korvetten, Schnellboten, Zerstörern und zivilen Schiffen jeglicher Art, Seefernaufklärungsflugzeugen, ASW-Hubschraubern und -Flugzeugen, Transportflugzeuge, Lastkraftwagen und/oder gepanzerte Fahrzeugen. Der Schaltschrank stellt autark vom Träger die benötigten Anschlüsse für den Betrieb des Elektronikmoduls zur Verfügung. Dies bezieht sich z.B. auf die Kühlwasserversorgung, Klimatisierung des Arbeitsplatzes, EMV-Schutz. Die Schnittstellen zum Träger beschränken sich auf die Bereitstellung von elektrischer Energie, Kühlwasser/Kühlflüssigkeiten, Schnittstellen zur Datenübertragung und einen ISO-Containerstellplatz.

Des Weiteren wird die Erfindung anhand der folgenden Figuren näher erläutert. Die Figuren beschränken dabei nicht den Schutzumfang der Erfindung, sondern dienen nur der beispielhaften Erläuterung. Die Figuren sind nicht maßstabsgetreu.

Es zeigen:
Figur 1 eine schematische Ansicht eines erfindungsgemäßen Elektronikmoduls,
Figur 2 eine schematische Ansicht des Basisrahmens sowie Stützrahmens und
Figur 3 eine schematische Ansicht eines erfindungsgemäßen Transportcontainers.

Figur 1 zeigt eine schematische Ansicht eines erfindungsgemäßen Elektronikmoduls. Ein Basisrahmen (1) umfasst einen Hauptrahmen (2) und einen mit dem Hauptrahmen (2) verbundenen Nebenrahmen (3). Mit dem Hauptrahmen (2) ist ein Stützrahmen (5) vertikal verbunden. Der Stützrahmen (5) wird durch Stabilisierungsträger (12) verstärkt und gestützt. Innerhalb des Hauptrahmens sind mehrere Innen- oder Querträger (4) angeordnet. Des Weiteren sind 3 Schaltschränke (6) umfasst. Die Schaltschränke (6) sind über Verbindungselemente (7) mit dem Stützrahmen (5) und mit dem Querträgern (4) und dem Hauptrahmen (2) verbunden. Der Verbindungselemente (7) umfassen bevorzugt Federelemente zur Befestigung/Einhängung des Schaltschranks (6) zwischen den Hauptrahmen (1) und dem Stützrahmen (5). Weiterhin umfasst das erfindungsgemäße Elektronikmodul eine Eingabe- und Steuerungseinheit (8) angeordnet auf dem Nebenrahmen (3). Nicht gezeigt sind Anschlüsse für Kühlleitungen, Stromversorgung und Datenleitungen.

Figur 2 zeigt eine schematische Ansicht des Basisrahmens (1) sowie Stützrahmens (5). Der Aufbau der Rahmenelemente entspricht dem in Figur 1 beschriebenen Aufbau. Der Hauptrahmen (2) und der verbundene Nebenrahmen (3) teilen sich wie auch der Stützrahmen (5) jeweils ein gemeinsam genutztes Rahmenelement (*).

Figur 3 zeigt eine schematische Ansicht eines erfindungsgemäßen Transportcontainers. Der Transportcontainer umfasst eine Containerhülle (9) mit Containertür (11), eine Bodenplatte (10) und ein auf der Bodenplatte (10) befestigtes wie voranstehend beschriebenes Elektronikmodul (I). Die Containerhülle (9) umfasst nicht dezidiert bezeichnete Stützträger als auch die Seitenwände. Der Transportcontainer ermöglicht einen einfachen und flexiblen Transport des Elektronikmoduls, beispielsweise von einem Seefahrzeug zu einem anderen Seefahrzeug.

### Bezugszeichenliste

- (1): Basisrahmen
- (2): Hauptrahmen
- (3): Nebenrahmen
- (4): Innen- oder Querträger
- (5): Stützrahmen
- (6): Schaltschrank
- (7): Verbindungselemente
- (8): Eingabe- und Steuerungseinheit
- (9): Transportcontainerhülle
- (10): Bodenplatte
- (11): Containertür
- (12): Stabilisierungsträger
- (I): Elektronikmodul
- (*): gemeinsam genutztes Rahmenelement

## Patentansprüche

1. Elektronikmodul zur mobilen See-, Land- und Luftverladung mindestens umfassend die folgenden Komponenten:
a.) ein Basisrahmen (1) umfassend einen Hauptrahmen (2) und einen mit dem Hauptrahmen verbundenen Nebenrahmen (3);
b.) ein mit dem Hauptrahmen (2) orthogonal verbundener Stützrahmen (5);
c.) mindestens ein innerhalb des Hauptrahmens (2) angeordneter Innen- oder Querträger (4);
d.) ein Schaltschrank (6), wobei der Schaltschrank (6) über Verbindungselemente (7) mit dem Stützrahmen (5) verbunden ist; und wobei der Schaltschrank (6) über Verbindungselemente (7) mit dem Innen- oder Querträger (4) und/oder Hauptrahmen (2) verbunden ist;
e.) eine Eingabe- und Steuerungseinheit (8) angeordnet auf dem Nebenrahmen (3).

2. Elektronikmodul nach Anspruch 1, **dadurch gekennzeichnet, dass** die Verbindungselemente (7) Federelemente umfassen, bevorzugt Drahtseilfederelemente mit einer Lagerungsfrequenz von 2 Hz bis 10 Hz, bevorzugt 4 Hz bis 8 Hz.

3. Elektronikmodul nach Anspruch 2, **dadurch gekennzeichnet, dass** die Federelemente eine Schockbeständigkeit und/oder Vibrationsbeständigkeit gemäß BV 0240 und/oder BV 0230 aufweisen.

4. Elektronikmodul nach einem der Ansprüche 1 bis 3, **dadurch gekennzeichnet, dass** der Stützrahmen (5) Stabilisierungsträger (12) aufweist, insbesondere wobei die Stabilisierungsträger (12), bevorzugt verschweißte, Hohlprofile umfassen und/oder Baustahl, Edelstahl, Polymere und/oder Verbundwerkstoffe enthalten.

5. Elektronikmodul nach einem der Ansprüche 1 bis 4, **dadurch gekennzeichnet, dass** der Hauptrahmen (2) und/oder der Nebenrahmen (3) und/oder der Querträger (4) und/oder der Stützrahmen (5), bevorzugt verschweißte, Hohlprofile umfassen.

6. Elektronikmodul nach einem der Ansprüche 1 bis 5, **dadurch gekennzeichnet, dass** der Hauptrahmen (2) und/oder der Nebenrahmen (3) und/oder der Querträger (4) und/oder der Stützrahmen (5) Baustahl, Edelstahl, Polymere und/oder Verbundwerkstoffe enthalten.

7. Elektronikmodul nach einem der Ansprüche 1 bis 6, **dadurch gekennzeichnet, dass** der Hauptrahmen (2) und/oder der Nebenrahmen (3) und/oder der Querträger (4) und/oder der Stützrahmen Heißaugen, Zapfen und/oder Schraubverbindungen aufweisen.

8. Elektronikmodul nach einem der Ansprüche 1 bis 7, **dadurch gekennzeichnet, dass** der Schaltschrank mit einem Schleppsonar reversibel verbunden sind.

9. Elektronikmodul nach Anspruch 8, **dadurch gekennzeichnet, dass** das Schleppsonar mindestens eine Schleppantenne, eine Verbringungseinrichtung, eine Signalverarbeitungseinheit und eine Steuerkonsole umfasst.

10. Elektronikmodul nach einem der Ansprüche 1 bis 9, **dadurch gekennzeichnet, dass** die Eingabe- und Steuerungseinheit (8) Schnellverschlüsse und/oder Stecker zur Versorgung mit Kühlwasser, Strom und/oder Daten aufweist.

11. Elektronikmodul nach einem der Ansprüche 1 bis 10, **dadurch gekennzeichnet, dass** die Eingabe- und Steuerungseinheit (8) und/oder der Schaltschrank (6) mit einer elektromagnetischen Abschirmung versehen ist.

12. Elektronikmodul nach einem der Ansprüche 1 bis 11, **dadurch gekennzeichnet, dass** der Basisrahmen (1) über Zapfen mit Hülsen mit einem Boden auf einem See-, Luft- oder Landfahrzeug verbindbar ist.

13. Transportcontainer umfassend eine Containerhülle (9), eine Bodenplatte (10) und ein auf der Bodenplatte (10) befestigtes Elektronikmodul (I) nach einem der Ansprüche 1 bis 12.

14. See-, Luft- oder Landfahrzeug umfassend ein Elektronikmodul nach einem der Ansprüche 1 bis 12 und/oder einen Transportcontainer nach Anspruch 13.

15. Verwendung eines Elektronikmoduls nach einem der Ansprüche 1 bis 12 und/oder eines Transportcontainers nach Anspruch 13 in Forschungsschiffen, Fregatten, Korvetten, Schnellboten, U-Booten, Zerstörern, Seefernaufklärungsflugzeugen, ASW-Hubschraubern und -Flugzeugen, Transportflugzeugen, Lastkraftwagen und/oder gepanzerten Fahrzeugen.

## Claims

1. An electronic module for mobile sea, land and air loading at least comprising the following components:
a.) a base frame (1) comprising a main frame (2) and a secondary frame (3) connected to the main frame;
b.) a support frame (5) connected to the main frame (2) at right angles;
c.) at least one inner or cross member (4) arranged within the main frame (2);
d.) a switch cabinet (6), wherein the switch cabinet (6) is connected to the support frame (5) via connection elements (7); and wherein the switch cabinet (6) is connected to the inner and or cross member (4) and/or main frame (2) via connection elements (7);
e.) an input and control unit (8) arranged on the secondary frame (3).

2. The electronic module as claimed in claim 1, **characterized in that** the connection elements (7) comprise spring elements, preferably stranded wire spring elements having a bearing frequency of 2 Hz to 10 Hz, preferably 4 Hz to 8 Hz.

3. The electronic module as claimed in 2, **characterized in that** the spring elements have a shock resistance and/or vibration resistance in accordance with BV 0240 and/or BV 0230.

4. The electronic module as claimed in one of claims 1 to 3, **characterized in that** the support frame (5) has stabilization supports (12), in particular wherein the stabilization supports (12) comprise, preferably welded, hollow profiles and/or contain structural steel, high-grade steel, polymers and/or composite materials.

5. The electronic module as claimed in one of claims 1 to 4, **characterized in that** the main frame (2) and/or the secondary frame (3) and/or the cross member (4) and/or the support frame (5) preferably comprise welded, hollow profiles.

6. The electronic module as claimed in one of claims 1 to 5, **characterized in that** the main frame (2) and/or the secondary frame (3) and/or the cross member (4) and/or the support frame (5) contain structural steel, high-grade steel, polymers and/or composite materials.

7. The electronic module as claimed in one of claims 1 to 6, **characterized in that** the main frame (2) and/or the secondary frame (3) and/or the cross member (4) and/or the support frame have lifting eyes, pins and/or screw connections.

8. The electronic module as claimed in one of claims 1 to 7, **characterized in that** the switch cabinet is reversibly connected to a towed sonar.

9. The electronic module as claimed in claim 8, **characterized in that** the towed sonar comprises at least one towed antenna, a movement mechanism, a signal processing unit, and a control console.

10. The electronic module as claimed in one of claims 1 to 9, **characterized in that** the input and control unit (8) has quick-release fasteners and/or plug connectors for the supply of cold water, electricity and/or data.

11. The electronic module as claimed in one of claims 1 to 10, **characterized in that** the input and control unit (8) and/or the switch cabinet (6) are provided with an electromagnetic screen.

12. The electronic module as claimed in one of claims 1 to 11, **characterized in that** the base frame (1) is connectable via pins with casings to a floor on a sea, air or land vehicle.

13. A transport container comprising a container casing (9), a baseplate (10), and an electronic module (I) fastened on the baseplate (10), as claimed in one of claims 1 to 12.

14. A sea, air or land vehicle comprising an electronic module according to one of claims 1 to 12 and/or a transport container according to claim 13.

15. Use of an electronic module as claimed in one of claims 1 to 12 and/or a transport container as claimed in claim 13 in research vessels, frigates, corvettes, high-speed patrol boats, submarines, destroyers, remote naval reconnaissance aircraft, ASW helicopters and aircraft, transport planes, trucks and/or armored vehicles.

## Revendications

1. Module électronique pour un embarquement mobile en mer, sur terre et dans les airs, comprenant au moins les composants suivants :
a) un cadre de base (1) comprenant un cadre principal (2) et un cadre secondaire (3) relié au cadre principal ;
b) un cadre porteur (5) relié de manière orthogonale au cadre principal (2) ;
c) au moins un support interne ou transversal (4) disposé à l'intérieur du cadre principal (2) ;
d) une armoire de distribution (6), l'armoire de distribution (6) étant reliée au cadre porteur (5) par des éléments de liaison (7) ; et dans lequel l'armoire de distribution (6) est reliée au support interne ou transversal (4) et/ou au cadre principal (2) par des éléments de liaison (7) ;
e) une unité d'entrée et de commande (8) qui est disposée sur le cadre secondaire (3).

2. Module électronique selon la revendication 1, **caractérisé en ce que** les éléments de liaison (7) comprennent des éléments de suspension, de préférence des éléments de suspension à câble métallique ayant une fréquence de suspension de 2 Hz à 10 Hz, de préférence de 4 Hz à 8 Hz.

3. Module électronique selon la revendication 2, **caractérisé en ce que** les éléments de suspension présentent une résistance aux chocs et/ou une résistance aux vibrations selon BV 0240 et/ou BV 0230.

4. Module électronique selon l'une quelconque des revendications 1 à 3, **caractérisé en ce que** le cadre porteur (5) présente des supports de stabilisation (12), dans lequel en particulier les supports de stabilisation (12) comprennent des profilés creux, de préférence soudés et/ou de l'acier de construction, de l'acier inoxydable, des polymères et/ou des matériaux composites.

5. Module électronique selon l'une quelconque des revendications 1 à 4, **caractérisé en ce que** le cadre principal (2) et/ou le cadre secondaire (3) et/ou le support transversal (4) et ou le cadre porteur (5) comprennent des profilés creux, de préférence soudés.

6. Module électronique selon l'une quelconque des revendications 1 à 5, **caractérisé en ce que** le cadre principal (2) et/ou le cadre secondaire (3) et/ou le support transversal (4) et/ou le cadre porteur (5) contiennent de l'acier de construction, de l'acier inoxydable, des polymères et/ou des matériaux composites.

7. Module électronique selon l'une quelconque des revendications 1 à 6, **caractérisé en ce que** le cadre principal (2) et/ou le cadre secondaire (3) et/ou le support transversal (4) et/ou le cadre porteur présentent des anneaux de levage, des tourillons et/ou des assemblages vissés.

8. Module électronique selon l'une quelconque des revendications 1 à 7, **caractérisé en ce que** l'armoire de distribution est reliée de manière réversible à un sonar remorqué.

9. Module électronique selon la revendication 8, **caractérisé en ce que** le sonar remorqué comprend au moins une antenne remorquée, un dispositif de transfert, une unité de traitement de signal et un panneau de commande.

10. Module électronique selon l'une quelconque des revendications 1 à 9, **caractérisé en ce que** l'unité d'entrée et de commande (8) comprend des raccords rapides et/ou des connecteurs pour l'alimentation en eau de refroidissement, en courant et/ou en données.

11. Module électronique selon l'une quelconque des revendications 1 à 10, **caractérisé en ce que** l'unité d'entrée et de commande (8) et/ou l'armoire de distribution (6) est/sont munie(s) d'un blindage électromagnétique.

12. Module électronique selon l'une quelconque des revendications 1 à 11, **caractérisé en ce que** le cadre de base (1) peut être relié à un plancher sur un véhicule maritime, aérien ou terrestre à l'aide de tourillons à douilles.

13. Conteneur de transport, comprenant une enveloppe de conteneur (9), une plaque de base (10) et un module électronique (I) selon l'une quelconque des revendications 1 à 12 fixé à la plaque de base (10).

14. Véhicule maritime, aérien ou terrestre, comprenant un module électronique selon l'une quelconque des revendications 1 à 12 et/ou un conteneur de transport selon la revendication 13.

15. Utilisation d'un module électronique selon l'une quelconque des revendications 1 à 12 et/ou d'un conteneur de transport selon la revendication 13 sur des navires de recherche, des frégates, des corvettes, des vedettes rapides, des sous-marins, des destroyers, des avions de reconnaissance de surveillance des mers, des hélicoptères et avions ASW, des avions cargo, des poids lourds et/ou des véhicules blindés.
